# EUROPÄISCHE PATENTSCHRIFT

(11) **EP 1 196 064 B1**
(45) Veröffentlichungstag und Bekanntmachung des Hinweises auf die Patenterteilung: **08.08.2007**
(21) Anmeldenummer: 01927558.5
(22) Anmeldetag: 15.05.2001
(51) Int. Cl.: A47F 5/08

(54) **TRAGSTANGENANORDNUNG**
SYSTEM OF SUPPORTING BARS
DISPOSITIF A BARRE DE SUPPORT

(30) Priorität: 19.05.2000 DE 20009028 U
(43) Veröffentlichungstag der Anmeldung: 17.04.2002
(73) Patentinhaber: Visplay International AG, 4132 Muttenz (CH)
(72) Erfinder: WALTER, Herbert, 79379 Müllheim (DE); GAIS, Thomas, 79541 Lörrach (DE)
(74) Vertreter: Ullrich, Gerhard
(86) Internationale Anmeldenummer: PCT/CH2001/000299
(87) Internationale Veröffentlichungsnummer: WO 2001/087123

(56) Entgegenhaltungen:
- EP-A- 0 834 274
- WO-A-99/20094
- DE-U- 29 902 997
- DE-U- 29 922 163
- GB-A- 2 224 923

## Beschreibung

Die Erfindung betrifft eine Tragstangenanordnung zum Aufhängen von Artikeln oder zur Halterung einer Ablage mit einer in eine Tragstruktur einsetzbaren Steckaufnahme und einer in diese einsteckbaren Trägerstange. Paneele, Rückwände und Stützen sind typische Tragstrukturen. Derartige Tragstangenanordnungen werden vorrangig in Ladengeschäften und auf Ausstellungen zur Präsentation von Waren verwendet. Die Tragstangenanordnungen sind gleichfalls zum Befestigen von Dekorations- oder Abschirmelementen sowie als Halterung für Informationsträger einsetzbar. Die zu halternden Artikel - z.B. Bekleidungssachen, Accessoires und Warenpackungen - lassen sich unmittelbar an die Trägerstange anhängen oder aber die Trägerstange bildet eine Konsole für den eigentlichen Träger, der eine an einer oder mehreren Trägerstangen angebrachte Ablage, z.B. in Gestalt einer Querstange, eines Tablars, einer Box oder eines Korbes, sein kann.

### Stand der Technik

Besonders für Laden- und Messestandseinrichtungen ist heutzutage eine grosse Variabilität, ästhetische Gestaltung aber auch kostengünstige Lösung bei Tragstangenanordnungen wünschenswert. Eine derartige Tragstangenanordnung wird in der EP 0 716 825 B1 offenbart. Die Steckhülsen werden einzeln oder systematisch verteilt in eine Rückwand eingesetzt. Die Tragstangenanordnung besteht aus einer Steckaufnahme und einer Trägerstange, welche in die Steckaufnahme mit wenigen Handgriffen einsteckbar bzw. aus dieser ausklinkbar ist. Es ist möglich, die Steckaufnahme auf einer Präsentationswand vor- oder rückseitig aufzusetzen oder in eine Wand einzusetzen. Ebenso ist vorgesehen, die Steckaufnahme in oder auf ein Regalbauelement zu setzen. Die Trägerstange besitzt eine Steckplatte und ein daran angesetztes Rohrstück. Im angewinkelten Zustand kann die Steckplatte durch die fensterartige Einstecköffnung in das Gehäuse eingeführt und nach einer geringfügigen Verschiebung hinter Prellkanten arretiert werden. Das Rohrstück selbst dient zum Anhängen von Waren, oder es wird daran ein Warenträger gehaltert. Auch kann ein Warenträger auf den Rohrstücken mehrerer benachbarter Trägerstangen aufsitzen bzw. kann mehrere Rohrstücke mittels Querstangen verbinden. Hierzu werden systematisch verteilte Steckaufnahmen angebracht. Diese Tragstangenanordnung hat sich sehr gut bewährt. Sie ist jedoch vorrangig für quadratisch konfigurierte Steckaufnahmen konzipiert und verlangt zuvorderst an der Trägerstange eine Steckplatte. Das Konstruktionsprinzip bedingt eine gewisse Mindestgrösse der Bauteile und man benötigt durch das Verkanten der Trägerstange beim Ein- bzw. Ausklinken eine gewisse Bewegungsfreiheit.

Auf dem gleichen Prinzip beruht die Tragstangenanordnung gemäss der DE 299 21 495 U1, wobei die Einstecköffnung in einem Hülsenstück liegt, das von einem zurückgesetzten Aufsetzflansch umgeben wird. Im montierten Zustand kommt der Aufsetzflansch auf der Rückseite der Tragstruktur zu liegen, während das Hülsenstück in eine in der Tragstruktur vorbereitete Öffnung hineinragt.

Die DE 299 22 163 U1 hat eine Tragstangenanordnung zum Gegenstand, die aus einer in eine Tragstruktur einsetzbaren gehäuseförmigen Steckaufnahme und einer darin einsteckbaren Trägerstange besteht. Die Steckaufnahme besitzt eine Einstecköffnung, die sich zwischen einem vorderen Eintritt und einer rückseitigen Begrenzung erstreckt. Die Einstecköffnung weist oben eine Anschrägung auf, die zum Eintritt hin, nach oben ansteigt und dadurch einen oberen Spielraum bildet. Unten hat die Einstecköffnung eine Neigung, die zur Begrenzung hin, nach unten abfällt und dadurch einen unteren Spielraum bildet. Ferner besitzt die Einstecköffnung oben eine Hinterschneidung, die der Begrenzung in Richtung des Eintritts vorgelagert ist. Der Träger hat mindestens eine in die Einstecköffnung einsteckbare Zunge, die einen nach oben gerichteten Haken besitzt, der zum Eingriff in die Hinterschneidung bestimmt ist. Die Einstecköffnung liegt wiederum in einem Hülsenstück, das von einem zurückgesetzten Aufsetzflansch umgeben wird. Im montierten Zustand liegt der Aufsetzflansch auf der Rückseite der Tragstruktur auf und das Hülsenstück ragt in eine in der Tragstruktur vorbereitete Öffnung hinein.

Eine weitere bewährte Tragstangenanordnung wird in der WO97/26809 vorgeschlagen. Diese Anordnung besteht ebenfalls aus einer Steckaufnahme in die mit wenigen Handgriffen eine Trägerstange einsteckbar ist. Auch der Typ von Steckaufnahmen, vornehmlich runder Gestalt, ist direkt in eine Rückwand oder in ein Paneel einsetzbar. Möglich ist auch das rückseitige Anbringen am Paneel oder Ein- bzw. Aufsetzen auf ein Regalbauelement. Die rohrstück-förmige Trägerstange besitzt eine in ihrem Steckende angeordnete Rastmechanik mit einem betätigbaren Hebelelement, das eine bewegliche Rastklinke aufweist. Diese Rastklinke krallt sich im zusammengesteckten Zustand zur Arretierung in eine in der Steckaufnahme vorgesehene Eingriffskontur ein. Hier wird keine Steckplatte zuvorderst an der Trägerstange benötigt. Die Steckaufnahme hat eine relativ einfache Innenkontur und kann daher kostengünstig hergestellt werden. Allerdings erhöht die im Steckende angeordnete Rastmechanik den konstruktiven Aufwand und bedingt entsprechenden Hohlraum im Steckende, so dass die Bauteile eine gewisse Dimension aufweisen müssen.

Schliesslich ist aus der WO 99/20094 eine Tragstangenanordnung bekannt, die aus einer von einer Tragstruktur in einem Durchbruch aufgenommenen Steckhülse und einer in diese einsteckbaren Trägerstange besteht. Die Steckhülse hat eine kapselartige Form und kann in einer Wand, in einem Paneel oder in einem Regalbauelement fixiert werden. Am Steckende der Trägerstange ist eine Hakenkontur vorgesehen, welche in der Steckhülse zum Fixieren dient. In der Steckhülse befindet sich ein in die Einstecköffnung hineinragende Blattfeder, welche auf einem Zungenteil der Steckhülse aufgeschoben ist. Beim Einschieben der Trägerstange rastet eine V-förmig konturierte Partie der Blattfeder in die Hakenkontur an der Trägerstange ein. Die Steckhülse besitzt vorn einen Aufsetzflansch, während nach hinten eine Gewindepartie vorhanden ist. Die Steckhülse wird zumeist in eine Bohrung in einem Paneel eingesetzt, so dass sich der Aufsetzflansch auf der Paneelvorderseite am Rand der Bohrung abstützen kann. Auf der Paneelrückseite wird die durchragende Gewindepartie mit einer Kontermutter verschraubt. Diese Steckhülse besteht mit dem Grundkörper, der Kontermutter und der eingesetzten Blattfeder aus drei Bauteilen, so dass die Herstellung einen erheblichen Aufwand erfordert.

### Aufgabe der Erfindung

Ausgehend von der Tragstangenanordnung gemäss der WO 99/20094, liegt der Erfindung die Aufgabe zugrunde, unter Beibehaltung der Trägerstange mit der Hakenkontur am Steckende, die Steckhülse zu vereinfachen und somit den Herstellungsaufwand zu senken. Die Steckhülse muss sich möglichst einfach an einer Rückwand, einem Paneel, einem Regalbauelement oder einer sonstigen Tragstruktur montieren lassen. Die Innenkonfiguration der Steckhülse zur Fixierung der eingesteckten Trägerstange soll eine unaufwendige, jedoch funktionssichere Gestalt haben. Dennoch müssen die Trägerstangen sicher in den Steckaufnahmen sitzen und ohne grossen Montageaufwand in einer Zeilenanordnung exakt ausgerichtet erscheinen. Mehrere Trägerstangen sollen sich kombinieren oder mit Warenablagen, wie Tablaren bzw. offenen Kästen, versehen lassen.

Die Trägerstange muss zuverlässig in der Steckhülse einrasten, d.h. auch bei lebhaftem Publikumsverkehr zuverlässig arretiert sein, und sich unproblematisch wieder entfernen, so dass man mit nur wenigen Handgriffen ein Feld mit zahlreichen Steckhülsen umgestalten kann. Die eingesteckten Trägerstangen müssen eine ausreichende Tragfähigkeit besitzen. Erwünscht sind vielfache Variations- und Kombinationsmöglichkeiten sowie ein den Erfordernissen bei der Warenpräsentation ansprechendes Design. Auch kleinere Dimensionen der Bauteile sollen wiederum ermöglicht werden und die Tragstangenanordnungen müssen sich zu effizienten Kosten in Serie fertigen lassen.

### Übersicht über die Erfindung

Die Tragstangenanordnung zum Aufhängen von Artikeln oder zur Halterung einer Ablage besitzt eine Trägerstange, die in eine axiale Einstecköffnung, welche sich durch eine Buchse einer Steckhülse erstreckt, arretierend einsteckbar ist. Die Steckhülse ist auf die Frontseite einer Tragstruktur aufgesetzt oder in einem Durchbruch in der Tragstruktur fixiert aufgenommen. Die Trägerstange besitzt zuvorderst ein Steckende mit einer Hakenkontur, welche zum Formschluss mit einem innerlich der Einstecköffnung angeordneten Federelement vorgesehen ist. Die Arretierung der eingesteckten Trägerstange wird durch Einrasten des Federelements in die Hakenkontur bewirkt. Das Federelement ist blattförmig und erstreckt sich einteilig von der Buchse.

Nachfolgend werden spezielle Ausführungsformen der Tragstangenanordnung beschrieben: Das Federelement setzt mit einem radial in die Einstecköffnung hineinragenden Steg an der Buchse an. An diesen Steg schliesst sich abgewinkelt und mit axialer Erstreckung, entlang der Einstecköffnung, eine in der Vertikalen elastisch biegbare Zunge an. Die Zunge weist eine zur Hakenkontur komplementäre Keilkontur auf. Am Steg ist ein zur Vorderkante der Buchse weisender Anschlag vorhanden. Die Keilkontur endet stirnseitig mit einer ersten Anschrägung und besitzt dieser gegenüber liegend, eine nach innen weisende zweite Anschrägung, welche in eine im Prinzip flache Kontaktfläche übergeht. Unterhalb sowie oberhalb der Zunge sind Freiräume zur Aufnahme der Hakenkontur bzw. zum freien Verbiegen der Zunge vorgesehen. '

Die am Steckende vorhandene Hakenkontur ist wie folgt beschaffen: Am äusseren Steckende ist beginnend an der Stirnfläche über einen Längenabschnitt, von der Stangenoberseite oder -unterseite her, Material etwa bis zur halben Stangendicke, bis auf das Niveau eines Simses ausgespart. Nahe der Stirnfläche ist von diesem Sims aus eine V-förmige, quer verlaufende Einkerbung vorgesehen, deren Grund zur Stangenunterseite bzw. Stangenoberseite orientiert ist. Der kantenförmige Übergang ist von der Stirnfläche zur Einkerbung abgerundet oder abgeschrägt. Die Einkerbung bildet die Hakenkontur, welche zur Stirnfläche steiler ausgebildet ist als in Gegenrichtung, wo die Materialaussparung am Auslauf des Simses in einer Anschlagfläche endet. Zur Rotationssicherung der eingesteckten Trägerstange ist die Zunge zumindest nahezu ebenso breit wie die Hakenkontur. Die flache Kontaktfläche setzt auf dem Sims auf.

Die Trägerstange hat einen runden Querschnitt. Die Keilkontur am Federelement der Steckhülse ist abwärts gerichtet und die Hakenkontur an der Trägerstange ist aufwärts gerichtet. Somit drückt bei Belastung der Trägerstange der flache Sims zunehmend gegen die flache Kontaktfläche. Die Buchse der Steckhülse hat einen Aufsetzflansch, der senkrecht an der Buchse, gegenüber deren Vorderkante, angeordnet ist. Die Einstecköffnung tritt auf der Rückseite des Aufsetzflansches aus. Auf der Rückseite des Aufsetzflansches, seitlich der mündenden Einstecköffnung, sind zwei erhabene Leisten vorgesehen, welche die Stirnfläche der eingesteckten Trägerstange überragen. Die Einstecköffnung verläuft im Verhältnis zur horizontalen Achse, nach vorn hin, aufsteigend. Die Steckhülse bildet zusammen mit dem Federelement ein einteiliges Kunststoffspritzteil, während die Trägerstange vorzugsweise metallisch ist.

### Kurzbeschreibung der beigefügten Zeichnungen

- Figur 1A:: ein mit Steckhülsen systematisch bestücktes Paneel als Gestaltungsbeispiel in Perspektivansicht;
- Figur 1B:: einen vergrösserten Vertikalschnitt auf der Linie A-A aus Figur 1A;
- Figur 1C:: das vergrösserte Detail X aus Figur 1 B;
- Figur 2A:: eine Tragstangenanordnung mit der Steckhülse und angenähertem Steckende einer Trägerstange in der Perspektivansicht von vorn;
- Figur 2B:: die Darstellung gemäss Figur 2A im zusammen gesteckten Zustand;
- Figur 3A:: die Tragstangenanordnung mit der Steckhülse und angenähertem Steckende einer Trägerstange gemäss Figur 2A in der Perspektivansicht von hinten;
- Figur 3B:: die Darstellung gemäss Figur 3A im zusammen gesteckten Zustand;
- Figur 4A:: die Darstellung gemäss Figur 3A im Teilschnitt; und
- Figur 4B:: die Darstellung gemäss Figur 3B im Teilschnitt.

### Ausführungsbeispiele

Nachstehend erfolgt die detaillierte Beschreibung eines Ausführungsbeispiels der erfindungsgemässen Tragstangenanordnung. Im Anschluss an die Beschreibung werden mögliche praktische Modifikationen erwähnt.

### Figuren 1A bis 1C

In eine Tragstruktur **3** - hier ein tafelförmiges Paneel - sind systematisch in horizontalen Zeilen und vertikalen Reihen Steckhülsen **2** eingesetzt. Die oberen drei Reihen der Steckhülsen **2** sind unbelegt, während in jeder Steckhülse **2** der untersten Reihe eine Trägerstange **1** von vorzugsweise rundem Querschnitt wieder lösbar eingesteckt ist.

Die einzelne Steckhülse **2** weist eine nach vorn ragende Buchse **21** und ein rückseitig angeordneten Aufsetzflansch **20** auf. Axial durch die Buchse **21** erstreckt sich eine Einstecköffnung **22** zur arretierten Aufnahme des Steckendes **10** der Trägerstange **1**. Der Aufsetzflansch **20** kommt im montierten Zustand auf der Rückseite **32** der Tragstruktur **3** zu liegen und dient zum Befestigen der Steckhülse **2**. Die Buchse **21** ragt in einen in der Tragstruktur **3** vorgesehenen Durchbruch **30** hinein, wobei die Vorderkante **210** der Buchse **21** vorzugsweise mit der Frontseite **31** der Tragstruktur **3** bündig abschliesst. Der bündige Abschluss ergibt sich aus einer der axialen Länge der Buchse **21** entsprechenden Dicke der angefügten Tragstruktur **3.** Ist die Tragstruktur **3** von geringerer Dicke, so lässt sich mit einem auf die Buchse **21** aufgeschobenen Distanzstück - z.B. eine Scheibe oder Plate - das fehlende Dickenmass ergänzen, um den bündigen Abschluss zu erreichen. Der Aufsetzflansch **20** besitzt Schraubenlöcher **200** zum Befestigen an der Rückseite **32** der Tragstruktur **3.** Essentiell sind die an sich bekannte Hakenkontur **15** am Steckende **10** der Trägerstange **1** sowie das erfindungsgemässe Federelement **23,** welches intern der Buchse **21** ansetzt und in den Verlauf der Einstecköffnung **22** hineinragt, um mit der Hakenkontur **15** der eingesteckten Trägerstange **1** in arretierten Eingriff zu kommen.

Das blattförmige Federelement **23** hat eine in vertikaler Richtung elastische Zunge **230,** die zuvorderst, an ihrem freien Ende, eine nach unten zugespitzte Keilkontur **231** mit einer stirnseitigen, nach aussen gewandten Anschrägung **232** und einer nach innen gewandten Anschrägung **233,** besitzt. Die Zunge **230** setzt sich hinter der nach innen gewandten Anschrägung **233** mit einer im Prinzip flachen Kontaktfläche **234** fort und geht dann in einen nach oben abgewinkelten Steg **235** über, der intern in der Einstecköffnung **22** in der Buchse **21** mündet und einen gegen die Frontseite **31** der Tragstruktur **3** gerichteten Anschlag **236** bildet. Am Steckende **10** der Trägerstange **1** ist ein zum Anschlag **236** an der Steckhülse **2** komplementärer Anschlag **17** vorgesehen. Im maximal eingesteckten, d.h. eingerasteten Zustand, treffen die Anschläge **17,236** aufeinander und begrenzen somit die Einstecktiefe der Trägerstange **1,** während die Keilkontur **231** in eine dazu komplementäre Einkerbung **19** am Steckende **10** eingreift.

Auf der Rückseite **202** des Aufsetzflansches **20** sind seitlich der mündenden Einstecköffnung **22** zwei erhabene Leisten **205** vorgesehen, welche die Stirnfläche **16** der eingesteckten Trägerstange **1** überragen. Diese Leisten **205** dienen dazu, eine Distanz zu schaffen, um das unbeabsichtige Herausschieben der Trägerstange **1** aus der Steckhülse **2** zu vermeiden, wenn gegen die Rückseite **32** der Tragstruktur **3** gestossen wird, z.B. mit der Rückseite **32** einer weiteren gegengestellten Tragstruktur **3.**

Es ist von Vorteil, der Einstecköffnung **22** in der Buchse **21** einen zur Frontseite **31** der Tragstruktur **3** hin - im Verhältnis zur exakten Horizontalen - minimen Anstieg zu verleihen, so dass die eingesteckten Trägerstangen 1 eine leichte Aufwärtstendenz erhalten und damit selbst bei grösserer Belastung ein optisch störendes Durchhängen nach unten vermieden wird.

### Figuren 2A. 3A und 4A

Die Hakenkontur **15** am Steckende **10** der Trägerstange **1** wird durch eine Materialaussparung von der Stangenoberseite **12** gebildet. Am äusseren Steckende **10** ist über einen Rastabschnitt zwischen der Stirnfläche **16** und dem vertikalen Anschlag **17,** von der Stangenoberseite **12** her, das Material etwa bis zur halben Stangendicke auf einen Sims **18** ausgespart. Nahe der Stirnfläche **16** ist von diesem Sims **18** eine V-förmige, quer verlaufende Einkerbung **19** vorgesehen, deren Grund zur Stangenunterseite **13** orientiert ist. Diese Einkerbung **19** bildet die Hakenkontur **15,** welche zur Stirnfläche **16** steiler ausgebildet ist, als zum Anschlag **17.** Der kantenförmige Übergang **14** von der Stirnfläche **16** zur Einkerbung **19** ist angeschrägt. Die so geometrisch geformte Hakenkontur **15** lässt sich durch Metallbearbeitung oder spritztechnisch in Kunststoff herstellen.

Die Buchse **21** erhebt sich senkrecht aus dem Zentrum von der Frontseite **201** des plattenförmigen Aufsetzflansches **20.** Die Einstecköffnung **22** erstreckt sich verengt über den Anschlag **236** hinaus und tritt an der Rückseite **202** des Aufsetzflansches **20** aus, um unterhalb der Zunge **230** im Aufsetzflansch **20** Freiraum **203** für das einzusteckende Steckende **10** zu schaffen. Oberhalb der Zunge **230** ist im Aufsetzflansch **20** ein Freischnitt **204** vorgesehen, der ein elastisches Hochbiegen der Zunge **230** erlaubt, wenn der Übergang **14** am Steckende **10** unter die Keilkontur **231** fährt und dabei die Zunge **230** anhebt.

### Figuren 2B, 3B und 4B

Im eingesteckten Zustand ragt aus der Einstecköffnung **22,** in den Raum hinein, das dem Steckende **10** gegenüber liegende Stangenende **11.** Die ordnungsgemässe Einstecktiefe der Trägerstange **1** in der Buchse **21** der Steckhülse **2** wird optisch durch eine Markierung **110** angezeigt, die an der Vorderkante **210** der Buchse **21** zu liegen kommt. Akustisch kann man das Einrasten der Keilkontur **231** der Zunge **230** in die Einkerbung **19** am Steckende **10** wahrnehmen. Der angeschrägte Übergang **14** zur Hakenkontur **15** zusammen mit der inneren Anschrägung **233** an der Keilkontur **231** erleichtern das Einrasten der Trägerstange **1** beim Einschieben. Die der Stirnfläche **16** zugewandte steilere Fläche der V-förmigen Einkerbung **19,** im Zusammenspiel mit der steileren, nach vorn gerichteten Anschrägung **232,** bewirken eine intensivere Arretierung der Rastverbindung zwischen der Keilkontur **231** der Zunge **230** und der Einkerbung am Steckende **10.** Beim Herausziehen der Trägerstange **1** muss somit ein spürbarer Widerstand überwunden werden.

Ausdrücklich erwähnt seien noch folgende Abwandlungsmöglichkeiten der bisher beschriebenen Tragstangenanordnung:
- Für die Trägerstange **1** verwendet man vorzugsweise Rundmaterial, aber auch kantiges Stangenmaterial ist einsetzbar. Ist auch das Steckende **10** von kantigem, z.B. quadratischem oder rechteckigem Querschnitt, müsste die in den Figuren dargestellte, im Querschnitt kreisförmige Einstecköffnung **22,** komplementär gestaltet sein.
- Gestalterisch effektvoll lassen sich die Steckhülsen **2** auf einer Tragstruktur **3** über ein Feld verteilen, die dann unterschiedlich bestückt werden können, wobei auch Trägerstangen **1** einsetzbar sind, die zwei und mehrere Steckhülsen **2** überbrücken und dort mit ihren Steckenden **10** einzusetzen sind.
- Die Einstecköffnung **22** muss nicht an der Rückseite **202** des Aufsetzflansches **20** austreten, was fertigungstechnisch vorteilhaft ist, massgeblich sind der Freiraum **203** und der Freischnitt **204** oberhalb und unterhalb der Zunge **230.**
- Die Trägerstange **1** kann aus Metall oder Kunststoff gefertigt sein, je nach gewünschter Optik und Belastungswerten. Die Steckhülse **2** wird man vorzugsweise als Kunststoffspritzteil in einem Stück herstellen.
- Als Tragstruktur, in die die Steckhülse **2** einsetzbar ist, kommen auch Regalbauelemente, Rohrkonstruktionen oder Rahmenteile in Betracht.
- Anstatt den Aufsetzflansch **20** auf der Rückseite **32** der Tragstruktur **3** zu verschrauben, kommen auch sonstige fachgemässe lösbaren und unlösbaren Verbindungstechniken in Betracht.
- Für die Befestigung der Steckhülse **2** auf der Frontseite **31** der Tragstruktur **2** wird man den Aufsetzflansch **20** zumindest etwa mit der Voderkante **210** der Buchse **21** bündig vorsehen.
- Insgesamt ist ohne weiteres in der vertikalen Ebene eine konstruktive Drehung der Steckhülse **2** und der Trägerstange **1** möglich, so dass die Keilkontur **231** nach oben weist, während die komplementäre Hakenkontur **15** dann an der Stangenunterseite **13** vorgesehen ist. Die in den Figuren gezeigte Positionierung der abwärts gerichteten Keilkontur **231** am Federelement der Steckhülse **2** und der aufwärts gerichteten Hakenkontur **15** an der Trägerstange **1** sind jedoch bei einer im Querschnitt runden Trägerstange **1** von Vorteil. Bei Belastung der Trägerstange **1** wird der flache Sims **18** gegen die flache Kontaktfläche **234** gedrückt, was zur Rotationsstabilität der eingesteckten Trägerstange **1** beiträgt.

## Patentansprüche

1. Tragstangenanordnung zum Aufhängen von Artikeln oder zur Halterung einer Ablage mit einer Trägerstange (**1**) und einer Steckhülse (**2**), wobei die Trägerstange (**1**) in eine axiale Einstecköffnung (**22**), welche sich durch eine Buchse (**21**) der Steckhülse (**2**) erstreckt, arretierend einsteckbar ist, wobei
a) die Steckhülse (**2**) auf die Frontseite (**31**) einer Tragstruktur (**3**) aufgesetzt oder in einem Durchbruch (**30**) in der Tragstruktur (**3**) fixiert aufgenommen ist;
b) die Trägerstange (**1**) zuvorderst ein Steckende (**10**) mit einer Hakenkontur (**15**) besitzt, welche zum Formschluss mit einem innerlich der Einstecköffnung (**22**) angeordneten Federelement (**23**) vorgesehen ist; und
c) die Arretierung der eingesteckten Trägerstange (**1**) durch Einrasten des Federelements (**23**) in die Hakenkontur (**15**) bewirkt wird, **dadurch gekennzeichnet, dass**
d) das Federelement (**23**) blattförmig ist und sich einteilig von der Buchse (21) erstreckt.

2. Tragstangenanordnung nach Anspruch 1, **dadurch gekennzeichnet, dass** das Federelement (**23**)
a) mit einem radial in die Einstecköffnung (**22**) hineinragenden Steg (**235**) an der Buchse (**21**) ansetzt;
b) an diesen Steg (**235**) abgewinkelt und mit axialer Erstreckung, entlang der Einstecköffnung (**22**), eine in der Vertikalen elastisch biegbare Zunge (**230**) ansetzt; und
c) die Zunge (**230**) eine zur Hakenkontur (**15**) komplementäre Keilkontur (**231**) aufweist.

3. Tragstangenanordnung nach Anspruch 1 oder 2, **dadurch gekennzeichnet, dass**
a) am Steg (**235**) ein zur Vorderkante (**210**) der Buchse (**21**) weisender Anschlag (**236**) vorhanden ist;
b) die Keilkontur (**231**) stirnseitig mit einer ersten Anschrägung (**232**) endet und dieser gegenüber liegend, eine nach innen weisende zweite Anschrägung (**233**) besitzt, welche in eine im Prinzip flache Kontaktfläche (**234**) übergeht; und
c) unterhalb sowie oberhalb der Zunge (**230**) Freiräume (**203,204**) zur Aufnahme der Hakenkontur (**15**) bzw. zum freien Verbiegen der Zunge (**230**) vorgesehen sind.

4. Tragstangenanordnung nach einem der Ansprüche 1 bis 3, **dadurch gekennzeichnet, dass** die am Steckende (**10**) vorhandene Hakenkontur (**15**) wie folgt beschaffen ist:
a) am äusseren Steckende (**10**) ist beginnend an der Stirnfläche (**16**) über einen Längenabschnitt, von der Stangenoberseite oder-unterseite (**12,13**) her, Material etwa bis zur halben Stangendicke, bis auf das Niveau eines Simses (**18**) ausgespart;
b) nahe der Stirnfläche (**16**) ist von diesem Sims (**18**) aus eine V-förmige, quer verlaufende Einkerbung (**19**) vorgesehen, deren Grund zur Stangenunterseite bzw. Stangenoberseite (**13,12**) orientiert ist; und
c) der kantenförmige Übergang (**14**) von der Stirnfläche (**16**) zur Einkerbung (**19**) abgerundet oder abgeschrägt ist.

5. Tragstangenanordnung nach Anspruch 4, **dadurch gekennzeichnet, dass** die Einkerbung (**19**) die Hakenkontur (**15**) bildet, welche zur Stirnfläche (**16**) steiler ausgebildet ist als in Gegenrichtung, wo die Materialaussparung am Auslauf des Simses (**18**) in einer Anschlagfläche (**17**) endet.

6. Tragstangenanordnung nach einem der Ansprüche 1 bis 5, **dadurch gekennzeichnet, dass** zur Rotationssicherung der eingesteckten Trägerstange (**1**)
a) die Zunge (**230**) zumindest nahezu ebenso breit ist wie die Hakenkontur (**15**); und
b) die flache Kontaktfläche (**234**) auf dem Sims (**18**) aufsetzt.

7. Tragstangenanordnung nach einem der Ansprüche 1 bis 6, **dadurch gekennzeichnet, dass**
a) die Trägerstange (**1**) einen runden Querschnitt aufweist;
b) die Keilkontur (**231**) am Federelement der Steckhülse (**2**) abwärts gerichtet ist;
c) die Hakenkontur (**15**) an der Trägerstange (**1**) aufwärts gerichtet ist, wodurch
d) bei Belastung der Trägerstange (**1**) der flache Sims (**18**) zunehmend gegen die flache Kontaktfläche (**234**) drückt.

8. Tragstangenanordnung nach einem der Ansprüche 1 bis 7, **dadurch gekennzeichnet, dass** die Buchse (**21**) der Steckhülse (**2**) mit einen Aufsetzflansch (**20**) versehen ist.

9. Tragstangenanordnung nach Anspruch 8, **dadurch gekennzeichnet, dass**
a) der Aufsetzflansch (**20**) senkrecht an der Buchse (**21**), gegenüber deren Vorderkante (**210**), angeordnet ist;
b) die Einstecköffnung (**22**) auf der Rückseite (**202**) des Aufsetzflansches (**20**) austritt; und
c) auf der Rückseite (**202**) des Aufsetzflansches (**20**), seitlich der mündenden Einstecköffnung (**22**), zwei erhabene Leisten (**205**) vorgesehen sind, welche die Stirnfläche (**16**) der eingesteckten Trägerstange (**1**) überragen.

10. Tragstangenanordnung nach einem der Ansprüche 1 bis 9, **dadurch gekennzeichnet, dass** die Einstecköffnung (**22**) im Verhältnis zur horizontalen Achse, nach vorn hin, aufsteigend verläuft.

11. Tragstangenanordnung nach einem der Ansprüche 1 bis 10, **dadurch gekennzeichnet, dass** die Steckhülse (**2**) zusammen mit dem Federelement (**23**) ein einteiliges Kunststoffspritzteil ist.

## Claims

1. Carrying-rod arrangement for suspending articles or for securing a bearing means, having a carrier rod (**1**) and a plug-in sleeve (**2**), it being possible for the carrier rod (**1**) to be plugged with arresting action into an axial plug-in opening (**22**) which extends through a bushing (**21**) of the plug-in sleeve (**2**), it being the case that
a) the plug-in sleeve (**2**) is positioned on the front side (**31**) of a carrying structure (**3**) or is accommodated in a fixed state in a through-passage (**30**) in the carrying structure (**3**);
b) the carrier rod (**1**) has, at the front, a plug-in end (**10**) with a hook contour (**15**) which is provided for form fitting with a spring element (**23**) arranged inside the plug-in opening (**22**); and
c) the plugged-in carrier rod (**1**) is arrested by virtue of the spring element (**23**) being latched into the hook contour (**15**), **characterized in that**
d) the spring element (**23**) is of leaf form and extends integrally from the bushing (**21**).

2. Carrying-rod arrangement according to Claim 1, **characterized in that** the spring element (**23**)
a) extends from the bushing (**21**) by way of a crosspiece (**235**) projecting radially into the plug-in opening (**22**);
b) a tongue (**230**) which can be flexed elastically in the vertical is angled from this crosspiece (**235**) and extends axially along the plug-in opening (**22**); and
c) the tongue (**230**) has a wedge contour (**231**) which complements the hook contour (**15**).

3. Carrying-rod arrangement according to Claim 1 or 2, **characterized in that**
a) a stop (**236**) which is oriented in the direction of the front edge (**210**) of the bushing (**21**) is provided on the crosspiece (**235**);
b) the wedge contour (**231**) terminates, on the end side, with a first bevelled formation (**232**) and, opposite this, has a second bevelled formation (**233**) which is oriented inwards and merges into a basically flat contact surface (**234**); and
c) free spaces (**203**,**204**) in which, respectively, the hook contour (**15**) can be accommodated and the tongue (**230**) can be flexed freely are provided beneath and above the tongue (**230**).

4. Carrying-rod arrangement according to one of Claims 1 to 3, **characterized in that** the hook contour (**15**) provided at the plug-in end (**10**) is made as follows:
a) at the outer plug-in end (**10**), beginning on the end surface (**16**), material is removed from the top side or underside (**12**,**13**) of the rod, over a length portion, to the level of a ledge (**18**), this resulting approximately in half the rod thickness;
b) in the vicinity of the end surface (**16**) a V-shaped, transversely running notch formation (**19**) is provided to extend from this ledge (**18**), the base of the notch formation being oriented in the direction of the underside or top side (**13**,**12**) of the rod; and
c) the edge-like transition (**14**) from the end surface (**16**) to the notch formation (**19**) is rounded or bevelled.

5. Carrying-rod arrangement according to Claim 4, **characterized in that** the notched formation (**19**) forms the hook contour (**15**), which is designed to be steeper in the direction of the end surface (**16**) than in the opposite direction, where the location at which material has been removed terminates in a stop surface (**17**) at the outlet of the ledge (**18**).

6. Carrying-rod arrangement according to one of Claims 1 to 5, **characterized in that**, in order to secure the plugged-in carrier rod (**1**) against rotation,
a) the tongue (**230**) is at least more or less as wide as the hook contour (**15**); and
b) the flat contact surface (**234**) is positioned on the ledge (**18**).

7. Carrying-rod arrangement according to one of Claims 1 to 6, **characterized in that**
a) the carrier rod (**1**) has a round cross section;
b) the wedge contour (**231**) on the spring element of the plug-in sleeve (**2**) is directed downwards;
c) the hook contour (**15**) on the carrier rod (**1**) is directed upwards, as a result of which
d) when the carrier rod (**1**) is subjected to loading, the flat ledge (**18**) pushes increasingly against the flat contact surface (**234**).

8. Carrying-rod arrangement according to one of Claims 1 to 7, **characterized in that** the bushing (**21**) of the plug-in sleeve (**2**) is provided with a positioning flange (**20**).

9. Carrying-rod arrangement according to Claim 8, **characterized in that**
a) the positioning flange (**20**) is arranged vertically on the bushing (**21**), opposite the front edge (**210**) of the latter;
b) the plug-in opening (**22**) exits on the rear side (**202**) of the positioning flange (**20**); and
c) two raised strips (**205**) are provided on the rear side (**202**) of the positioning flange (**20**), to the sides of the plug-in opening (**22**) which opens out therein, the strips projecting beyond the end surface (**16**) of the plugged-in carrier rod (**1**).

10. Carrying-rod arrangement according to one of Claims 1 to 9, **characterized in that** the plug-in opening (**22**) slopes up in the forward direction in relation to the horizontal axis.

11. Carrying-rod arrangement according to one of Claims 1 to 10, **characterized in that** the plug-in sleeve (**2**), together with the spring element (**23**), is a single-piece plastic injection moulding.

## Revendications

1. Installation de barre support pour l'accrochage d'articles ou pour le maintien d'une étagère avec une barre support (**1**) et une alvéole d'insertion (**2**), la barre support (**1**) pouvant être insérée, de manière à être immobilisée, dans une ouverture d'insertion (**22**) axiale s'étendant à travers une douille (**21**) de l'alvéole d'insertion (**2**),
a) l'alvéole d'insertion (**2**) étant placée sur la face frontale (**31**) d'une structure porteuse (**3**) ou logée de manière fixe dans une ouverture (**30**) ménagée dans la structure porteuse (**3**);
b) la barre support (**1**) étant pourvue en premier lieu d'une extrémité à insérer **(10)** avec un contour de crochet (**15**) prévu pour un enclenchement positif avec un élément ressort (**23**) disposé à l'intérieur de l'ouverture d'insertion (**22**); et
c) l'immobilisation de la barre support (**1**) insérée étant réalisée par l'enclenchement de l'élément ressort (**23**) dans le contour de crochet (**15**), **caractérisée en ce que**
d) l'élément ressort (**23**) a une forme de feuille et s'étend d'un seul tenant depuis la douille (**21**).

2. Installation de barre support selon la revendication 1, **caractérisée en ce que** l'élément ressort (**23**)
a) se raccorde à la douille (**21**) au moyen d'une nervure (**235**) dépassant radialement dans l'ouverture d'insertion (**22**);
b) se raccorde selon un angle à cette nervure (**235**) et forme, suivant une extension axiale le long de l'ouverture d'insertion (**22**) une languette élastique (**230**) flexible verticalement; et
c) la languette (**230**) présente un contour de blocage (**231**) complémentaire au contour de crochet (**15**).

3. Installation de barre support selon la revendication 1 ou 2, **caractérisée en ce que**
a) une butée (**236**) orientée en direction de la face avant (**210**) de la douille (**21**) est ménagée sur la nervure (**235**);
b) le contour de blocage (**231**) se termine, du côté de sa face frontale, par une première pente (**232**) et possède, à l'opposé de celle-ci, une deuxième pente (**233**) orientée en direction de l'intérieur, qui se transforme en une surface de contact (**234**) en principe plane; et
c) des espaces libres (**203**,**204**) sont prévus au-dessus et au-dessous de la languette (**230**) respectivement pour recevoir le contour de crochet (**15**) et pour permettre la flexion libre de la languette (**230**).

4. Installation de barre support selon l'une des revendications 1 à 3, **caractérisée en ce que** le contour de crochet (**15**) disposé à l'extrémité à insérer (**10**) est constitué comme suit:
a) sur la partie extérieure de l'extrémité à insérer (**10**), à partir de la face frontale (**16**), de la matière est retirée sur une partie de la longueur du côté supérieur ou du côté inférieur (**12**,**13**) de la barre, environ jusqu'à la moitié de l'épaisseur de la barre, jusqu'au niveau d'un entablement (**18**);
b) une encoche (**19**) en forme de V, s'étendant perpendiculairement, dont le fond est orienté en direction du côté inférieur ou du côté supérieur (**13**,**12**) de la barre est prévue à proximité de la face frontale (**16**), à partir de cet entablement (**18**); et
c) la transition (**14**), en forme d'arête, entre la face frontale (**16**) et l'encoche (**19**), est arrondie ou chanfreinée.

5. Installation de barre support selon la revendication 4, **caractérisée en ce que** l'encoche (**19**) forme le contour de crochet (**15**), qui présente une inclinaison plus forte en direction de la face frontale (**16**) que dans la direction opposée, où la matière enlevée se termine en une surface de butée (**17**) à la fin de l'entablement (**18**).

6. Installation de barre support selon l'une des revendications 1 à 5, **caractérisée en ce que**, pour immobiliser en rotation la barre support (**1**) insérée
a) la languette (**230**) est au moins presque aussi large que le contour de crochet (**15**); et
b) la surface de contact plane (**234**) repose sur l'entablement (**18**).

7. Installation de barre support selon l'une des revendications 1 à 6, **caractérisée en ce que**
a) la barre support (**1**) a une section ronde;
b) le contour de blocage (**231**) sur l'élément ressort de l'alvéole d'insertion (**2**) est orienté vers le bas;
c) le contour de crochet (**15**) sur la barre support (**1**) est orienté vers le haut, d'où
d) lors de la sollicitation de la barre support (**1**), l'entablement plan (**18**) appuie de plus en plus fort contre la surface de contact (**234**) plane.

8. Installation de barre support selon l'une des revendications 1 à 7, **caractérisée en ce que** la douille (**21**) de l'alvéole d'insertion (**2**) est munie d'une bride d'appui (**20**).

9. Installation de barre support selon la revendication 8, **caractérisée en ce que**
a) la bride d'appui (**20**) est disposée perpendiculairement sur la douille (**21**), à l'opposé de la face avant (**210**) de celle-ci;
b) l'ouverture d'insertion (**22**) débouche sur la face arrière (**202**) de la bride d'appui (**20**); et
c) deux rebords (**205**) en saillie sont prévus sur la face arrière (**202**) de la bride d'appui (**20**), de part et d'autre de l'ouverture d'insertion (**22**) débouchante, qui dépassent la face frontale (**16**) de la tige support (**1**) insérée en place.

10. Installation de barre support selon l'une des revendications 1 à 9, **caractérisée en ce que** l'ouverture d'insertion (**22**) s'étend en montant par rapport à l'axe horizontal, en direction de l'avant.

11. Installation de barre support selon l'une des revendications 1 à 10, **caractérisée en ce que** l'alvéole d'insertion (**2**) est constituée, avec l'élément ressort (**23**), d'une pièce d'un seul tenant en matière synthétique moulée par injection.
